# EUROPÄISCHE PATENTSCHRIFT

(11) **EP 1 763 466 B1**
(45) Veröffentlichungstag und Bekanntmachung des Hinweises auf die Patenterteilung: **24.09.2008**
(21) Anmeldenummer: 05754023.9
(22) Anmeldetag: 28.06.2005
(51) Int. Cl.: B61D 17/20, B61D 15/06, B61G 5/02

(54) **KUPPLUNGSMUFFENVERBINDUNG MIT DREITEILIGER ÜBERGANGSABSTÜTZPLATTE**
COUPLING MUFF CONNECTION COMPRISING A THREE-PART ADAPTER SUPPORTING PLATE
CONNEXION A MANCHONS D'ACCOUPLEMENT COMPORTANT UNE PLAQUE SUPPORT DE TRANSITION EN TROIS PARTIES

(30) Priorität: 06.07.2004 AT 11412004
(43) Veröffentlichungstag der Anmeldung: 21.03.2007
(73) Patentinhaber: Siemens Transportation Systems GmbH & Co KG, 1110 Wien (AT)
(72) Erfinder: EGGER, Clemens, A-1100 Wien (AT); FLEISCHMANN, Georg, A-1200 Wien (AT)
(74) Vertreter: Forsthuber, Martin
(86) Internationale Anmeldenummer: PCT/AT2005/000239
(87) Internationale Veröffentlichungsnummer: WO 2006/002448

(56) Entgegenhaltungen:
- EP-A- 1 232 083
- WO-A-20/05042329
- DE-A1- 2 448 889
- US-A- 4 798 148

## Beschreibung

Die Erfindung betrifft einen Zugverband mit zumindest zwei miteinander gekuppelten Schienenfahrzeugen, zwischen welchen ein Übergang mit zumindest zwei miteinander verbindbaren, je mehrere Balgrahmen aufweisenden Wellenbälgen vorgesehen ist, und der Übergang weiters Übergangsbleche und eine auf einer zwischen den Schienenfahrzeugen über einer Kupplungsvorrichtung angeordneten Gleitplatte verschiebbare Abstützung für die Übergangsbleche aufweist, wobei an den miteinander gekuppelten Endbereichen der Schienenfahrzeuge je zumindest eine Aufkletterschutzvorrichtung vorgesehen ist, und die Aufkletterschutzvorrichtungen je im wesentlichen über die gesamte Fahrzeugbreite verlaufen, die Unterkannten der Balgrahmen über den Oberkanten der Aufkletterschutzvorrichtungen und die Gleitplatte unter der Unterkannte der Aufkletterschutzvorrichtungen angeordnet sind.

Im Fall eines Auffahrunfalls zwischen zwei Schienenfahrzeugen besteht die Gefahr, dass sich ein Wagenkasten eines Schienenfahrzeuges mit einem Höhenversatz über den anderen schiebt und starke Zerstörungen im Fahrgastraum bewirkt. Diese Gefahr besteht nicht nur für kollidierende Front- bzw. Endfahrzeuge, sondern auch für in einem Zugverband befindliche Fahrzeuge. Um die Gefahr des Aufkletterns zu verhindern, werden üblicherweise Aufkletterschutzvorrichtungen eingebaut. Diese Aufkletterschutzvorrichtungen, sogenannte "Anticlimber" werden nicht nur an den Zugenden sondern auch an den Fahrzeugenden, die sich innerhalb des Zugverbandes befinden, eingebaut.

Durch das oben genannte Schienenfahrzeug kann im Fall einer Kollision ein sicheres Eingreifen zweier einander gegenüberliegender Anticlimber auch bei einer seitlichen Versetzung der kollidierenden Schienenfahrzeuge zueinander gewährleistet werden.

Ein Schienenfahrzeug der eingangs genannten Art ist beispielsweise aus der spätveröffentlichten WO 2005/042329 (A 1735/2003) bekannt geworden. Dieses Schienenfahrzeug ist in Fig.1 schematisch dargestellt und soll im Folgenden näher erläutert werden.

Gemäß Fig. 1 weist der bekannte Zugverband ZUV mindestens zwei über eine Kupplung KUP miteinander gekuppelte Fahrzeuge WA1, WA2 auf. Jedes der beiden Fahrzeuge WA1, WA2 weist an einem längsseitigen Ende eine im wesentlichen über die gesamte Fahrzeugbreite verlaufende Aufkletterschutzvorrichtung AC1, AC2, die bevorzugterweise aus Stahl gefertigt ist, auf.

Zwischen den Schienenfahrzeugen WA1, WA2 ist ein Übergang UEB vorgesehen, welcher einen rundum geschlossenen Wellenbalg aufweist, der aus zumindest zwei Teilen WB1, WB2 besteht. Nämlich einen ersten, in der Darstellung dem linken Wagen WA1 zugeordneten Wellenbalg WB1 und einen zweiten, in der Darstellung dem rechten Wagen WA2 zugeordneten Wellenbalg WB2. Die Wellenbälge WB1, WB2 können an ihren einander zugeordneten Enden EN1, EN1 miteinander verbunden werden. Hierzu kann jeder Balg WB1, WB2, beispielsweise einen endseitigen, hier nicht dargestellten Rahmen aufweisen, wobei diese Rahmen miteinander verschraubt, oder über einen anderen Kuppelmechanismus verbunden werden können. Die Wellenbälge WB1, WB2 weisen je parallel zueinander angeordnete Balgrahmen BR1, BR2, BR3, BR4 auf, die vorzugsweise aus Aluminium gefertigt sind. In der Darstellung sind diese Balgrahmen BR1, BR2, BR3, BR4 durch strichlierte Linien angedeutet. Zwischen zwei Wellen des Wellenbalges WB1, WB2 befindet sich hierbei je ein Balgrahmen BR1, BR2, BR3, BR4. Die Funktion der Balgrahmen BR1, BR2, BR3, BR4 besteht darin, die Struktur des Wellenbalges aufrechtzuerhalten und die Wellen des Wellenbalges miteinander zu verbinden. Die Balgrahmen BR1, BR2, BR3, BR4 sind so angeordnet, dass die Unterkannten der Balgrahmen BR1, BR2, BR3, BR4 über den Oberkanten der Aufkletterschutzvorrichtungen AC1, AC2 zu liegen kommen. Dadurch wird vermieden, dass bei einer Kollision durch die Balgrahmen BR1, BR2, BR3, BR4 ein Ineinandergreifen der Aufkletterschutzvorrichtungen AC1, AC2 verhindert wird.

Um die Anordnung der Balgrahmen BR1, BR2, BR3, BR4 über den Auflaufschutzvorrichtungen AC1, AC2 zu ermöglichen, wird der untere Rand eines wagenkastenseitig gelegenen, endseitigen Balgrahmens BR1, BR4 jedes Wellenbalges WB1, WB2 über ein, unter dem Bodenbereich des Übergangs UEB und über der Oberkante der Aufkletterschutzvorrichtungen AC1, AC2 vor einem Wagenkasten WK1, WK2 eines der Schienenfahrzeuge WA1, WA2 angeordnetes Profil PR1, PR2 mit dem Wagenkasten WK1, WK2 verbunden. Die Verwendung schmaler Profile PR1, PR2 als Anschraubrahmen im horizontalen Bodenbereichs des Übergangs ermöglicht eine einfache Montage des Überganges UEB oberhalb der Oberkante der Anticlimber AC1, AC2. Die Profile PR1, PR2 können auch Teil eines Rahmens sein, der auf den Wagenkasten WK1 bzw. WK2 montiert ist.

Weiters sind in dem Übergang UEB Übergangsbleche, sogenannte Brückenbleche, UB1, UB2, UB3, UB4 vorgesehen, wobei je zwei, als UB1, UB2 bezeichnete Übergangsbleche, im Folgenden als "seitliche Übergangsbleche" UB1, UB2 bezeichnet, an einem Profil WP1, WP2 des je zugeordneten Wagenkastens WK1, WK2 je um eine parallel zur Schienenebene und normal in Fahrzeuglängsrichtung verlaufende Achse A, A' drehbar gelagert sind, wobei die Übergangsbleche UB1, UB2, UB3, UB4 im wesentlichen auf Niveau der Fußbodenoberkanten FN1, FN2 liegen.

Weiters kann die tragende Struktur der Stirnwand jedes Eisenbahnwaggons WA2, WA2 an den miteinander gekuppelten Endbereichen in Fahrzeuglängsrichtung zurückversetzt sein. In den durch die Zurückversetzung frei werdenden Einbauraum werden zu beiden Seiten einer Öffnung in den Wagenkästen WK1, WK2, durch welche mittels des Übergangs UEB ein Fahrgastwechsel von einem Fahrzeug WA1, WA2 in das andere möglich wird, Profile WP1, WP2 aus einem leichter deformierbaren Material als die tragende Struktur der Stirnwand eingebaut. An diesen Profilen WP1, WP2 können, wie aus der Zeichnung ersichtlich ist, die seitlichen Übergangsbleche UB1, UB2 auf die oben erwähnte Art befestigt werden.

Durch die Anordnung von Profilen WP1, WP2 aus einem leichter deformierbaren Material, beispielsweise Aluminium, als die tragende Struktur des Stirnwand, die aus Stahl hergestellt sein kann, kommt es in einem Crashfall zu einer Deformation der weicheren Profile WP1, WP2, wodurch der nötige Raum für die Blocklänge des Überganges UEB geschaffenen wird.

Über der Kupplungsmitte KPM der beiden Schienenfahrzeuge WA1, WA2 ist eine Abstützung ABS für ein mittleres Übergangsblech bzw. mittlere Übergangsbleche UB3, UB4 angeordnet. Die Abstützung ABS kann an ihrem oberen Bereich einstückig mit dem mittleren Übergangsblech ausgebildet sein. Auf diesem Übergangsblech bzw. Übergangsblechen UB3, UB4 liegen die jeweils an den Wagenkästen WK1, WK2 angeordneten seitlichen Übergangsbleche UB1, UB2 auf. Die freien Ende des mittleren Übergangsblechs bzw. der Übergangsbleche UB3, UB4 können abgeschrägt sein und liegen unter den seitlichen Übergangsblechen UB1, UB2. Somit stützen sich die seitlichen Übergangsbleche UB1, UB2 an ihren freien Enden auf den mittleren Übergangsblechen UB3, UB4 ab. Durch die Abschrägung der freien Enden der mittleren Übergangsbleche UB3, UB4 wird eine Auflauffläche für die seitlichen Übergangsbleche UB1, UB2 geschaffen, wodurch Verschiebungen der beiden Waggons WA1, WA2 zueinander in vertikaler und horizontaler Richtung zueinander ausgeglichen werden können.

Die Abstützung ABS ist auf einer über der Kupplungsvorrichtung KUP angeordneten Gleitplatte GLP verschiebbar angeordnet. Der untere mit der Gleitplatte GLP zusammenwirkenden massive Abschnitt UAB der Abstützung ABS kann hierbei, um die Abnutzungseigenschaften zu verbessern, so wie die Gleitplattenauflage , an welcher die eigentliche Kunststoffgleitplatte befestigt ist, aus Stahl gefertigt sein. Die Gleitplatte GLP und der untere Abschnitt UAB der Abstützung ABS sind erfindungsgemäß unter der Unterkannte der Aufkletterschutzvorrichtungen AC1, AC2 angeordnet. Durch die Anordnung der Gleitplatte GLP sowie der mit der Gleitplatte zusammenwirkenden Basis UAB der Abstützung ABS unter den Aufkletterschutzvorrichtungen AC1, AC2 lässt sich vermeiden, dass durch die Gleitplatte GLP oder die Basis UAB der Abstützung ein Ineinandergreifen der Aufkletterschutzvorrichtungen AC1, AC2 bei einer Kollision verhindert wird.

Weiters kann die Abstützung ABS an in einem eingebauten Zustand im wesentlichen normal zu der Schienenebene verlaufenden, zwischen den Anticlimbern AC1, AC2 gelegenen vertikalen Abschnitt MAB aus Aluminium gefertigt sein. Durch diese Ausführungsform wird gewährleistet, dass die Aufkletterschutzvorrichtungen AC1, AC2 in einem Kollisionsfall den vertikalen, aus Aluminium gefertigten, mittleren Abschnitt MAB durchdringen bzw. deformieren und so Ineinandergreifen können.

Bei der oben beschriebenen Ausführungsform muss die Abstützung des Übergangs möglichst weit abgesenkt werden. D. h. das Maß zwischen der Gleitplatte und der Kupplungslängsachse sollte so klein als möglich gehalten werden.

Eine sehr häufig verwendete Konstruktion bei einer Eisenbahnwagen-Kurzkupplungsverbindung stellt die sogenannte Schalenmuffenverbindung dar. Sie ermöglicht es eine einfache, sichere und zuverlässige Verbindung der beiden Kurzkupplungshälften herzustellen.

Ist nun die Gleitplatte zweiteilig ausgeführt, wobei auf jedem Teil der Kupplungshälften je ein Teil der Gleitplatte fix angeordnet ist, so muss die Gleitplatte in einer Höhe über der Schalerunuffenverbindung angebracht sein, die beim Trennen der beiden Eisenbahnwagen ein Anheben der oberen Schalenmuffe so weit ermöglicht, dass diese nicht mehr in den Schalenmuffenbund eingreift, und die Verbindung getrennt werden kann.

Bei der aus der A 1735/2003 bekannten Übergangsausführung kann jedoch bei einer Schalenmuffenverbindung die zum Öffnen und Schließen der Schalenmuffe erforderliche Abstand zwischen der Gleitplatte und der Schalenmuffe nicht eingehalten werden, da dadurch bauartbedingt ein sicheres Eingreifen der Anticlimber liegenden ineinander nicht mehr gewährleistet werden kann.

Es ist daher eine Aufgabe der Erfindung den oben genannten Nachteil zu überwinden.

Diese Aufgabe wird erfindungsgemäß dadurch gelöst, dass die Gleitplatte zumindest drei plattenförmige Teile aufweist, wobei ein über der Schalenmuffenverbindung angeordneter mittlerer Teil der Gleitplatte mit der Kupplungsvorrichtung lösbar verbunden ist.

Da der mittlere Teil der Gleitplatte lösbar mit der Kuppelvorrichtung verbunden ist, kann dieser vor dem Trennen der Kupplungsverbindung (Öffnen der Schalenmuffe und Anheben der oberen Schalenmuffenhälfte) entfernt werden. Der Raum über der oberen Schalenmuffenhälfte kann somit durch entfernen des mittleren Teils der Gleitplatte frei gemacht werden, wodurch die obere Schalenmuffenhälfte angehoben werden kann.

Günstigerweise ist der mittlere Teil der Gleitplatte mit der Kuppelvorrichtung verschraubt.

In einer bevorzugten Ausführungsform der Erfindung ist an jeder einem Schienenfahrzeug zugeordnete Kupplungshälfte der Kuppelvorrichtung je ein seitlicher Teil der Gleitplatte angeordnet, wobei die seitlichen Teile günstigerweise mit der ihnen je zugeordneten Kupplungshälfte fest verbunden sind.

Um eine einfache Montage des mittleren Teils der Gleitplatte über der Schalenmuffenverbindung zu ermöglichen, kann der mittlere Teil der Gleitplatte mit je einem Endabschnitt der Kuppelhälften verschraubt sein, wobei die Oberkanten der Endabschnitte in einem montierten Zustand zumindest auf dem Niveau der Oberkante einer oberen Schalenmuffe liegen.

Die Erfindung samt weiterer Vorteile ist im Folgenden anhand einiger nicht einschränkender Ausführungsbeispiel näher erläutert, welch in der Zeichnung dargestellt sind. In dieser zeigen schematisch:
Fig. 2 eine Kurzkupplungshälfte mit einer Schalenmuffe und einer erfindungsgemäßen Gleitplatte in einer seitlichen Ansicht;
Fig. 3 die Kurzkupplungshälfte aus Fig. 2 in einer Draufsicht;
Fig. 4 den Bereich X aus Fig. 3 im näheren Detail;
Fig. 5 einen Schnitt entlang der Linie B-B in Fig. 2 und
Fig. 6 den Bereich Y aus Fig. 5.

Gemäß Fig. 2 weist ein erfindungsgemäßer Zugverband eine aus zwei Hälften bestehende Kuppelvorrichtung KUP auf, wobei die beiden Kupplungshälften über eine Schalenmuffe SCM miteinander verbunden sind. In der vorliegenden Darstellung ist jedoch nur eine Kupplungshälfte gezeigt.

Die hier gezeigte erste Kupplungshälfte KH1 weist eine Kupplungsstange KST auf die mit dem zugeordneten hier nicht dargestellten Schienenfahrzeug verbunden ist. Erfindungsgemäß weist die Gleitplatte GLP zumindest drei plattenförmige Teile STE, MTE auf, wobei der dritte seitliche Teil der Gleitplatte GLP samt der zugehörigen zweiten Kupplungshälfte hier nicht gezeigt ist.

Der erste seitliche Teil STE der Gleitplatte GLP ist mit der ersten Kupplungshälfte KH1 verbunden, wobei der Teil STE vorzugsweise fest, d. h. im wesentlichen unlösbar mit der Kupplungshälfte KH1 verbunden ist. Natürlich kann der seitliche Teil STE auch mit der Kupplungshälfte KH1 verschraubt sein. Die Anordnung des nicht gezeigten, zweiten seitlichen Teils der Gleitplatte GLP an der zweiten Kupplungshälfte entspricht der Anordnung des ersten seitlichen Teils STE an der ersten Kupplungshälfte KH1.

Unmittelbar über der Schalenmuffe SCM ist ein mittlerer Teil MTE der Gleitplatte GLP angeordnet. Um die Anordnung des mittleren Teils MTE über der Schalenmuffe SCM zu ermöglichen, ist der mittlere Teil MTE mit je einem Endabschnitt der Kuppelhälfte KH1 bzw. der hier nicht dargestellten zweiten Kuppelhälfte verbunden. Die Oberkanten der Endabschnitte liegen hierbei zumindest auf dem Niveau der Oberkante des Oberteils der Schalenmuffenverbindung SCM (Fig. 5).

Die drei Teile der Gleitplatte GLP liegen im Wesentlichen in einer Ebene, sodass die Oberflächen der drei Teile STE, MTE eine ebene Fläche bilden (Fig. 3, Fig. 4).

Um ein Anheben der oberen Schalenmuffe OSM zu ermöglichen, ist der mittlere Teil MTE der Gleitplatte GLP mit je einer Kupplungshälfte KH1 lösbar verbunden, bevorzugterweise verschraubt, wobei die Schraubköpfe unter dem Niveau der Oberfläche der Gleitplatte GLP liegen, bzw. mit der Oberfläche abschließen (Fig. 5 du Fig. 6). Durch Lösen der Schraubverbindung kann der mittlere Teil MTE auf einfache Weise entfernt werden, wodurch genügend Raum zum Anheben der oberen Schalenmuffe OSM zur Verfügung steht.

Abschließend sei noch erwähnt, dass in dem vorliegenden Dokument unter dem Begriff Schienenfahrzeug nicht nur ein gezogener Wagen, sondern auch ein Triebwagen verstanden wird, wenngleich dies auch nicht die bevorzugte Ausführungsform der Erfindung darstellt.

## Patentansprüche

1. Zugverband (ZUV) mit zumindest zwei miteinander gekuppelten Schienenfahrzeugen (WA1, WA2), zwischen welchen ein Übergang (UEB) mit zumindest zwei miteinander verbindbaren, je mehrere Balgrahmen (BR1, BR2, BR3, BR4) aufweisenden Wellenbälgen (WB1, WB2) vorgesehen ist, und der Übergang (UEB) weiters Übergangsbleche (UB1, UB2, UB3, UB4) und eine auf einer zwischen den Schienenfahrzeugen (WA1, WA2) über einer Kupplungsvorrichtung (KUP) angeordneten Gleitplatte (GLP) verschiebbare Abstützung (ABS) für die Übergangsbleche (UB1, UB2, UB3, UB4) aufweist, wobei an den miteinander gekuppelten Endbereichen der Schienenfahrzeuge (WA1, WA2) je zumindest eine Aufkletterschutzvorrichtung (AC1, AC2) vorgesehen ist, und die Aufkletterschutzvorrichtungen (AC1, AC2) je im wesentlichen über die gesamte Fahrzeugbreite verlaufen, die Unterkannten der Balgrahmen (BR1, BR2, BR3, BR4) über den Oberkanten der Aufkletterschutzvorrichtungen (AC1, AC2) und die Gleitplatte (GLP) unter der Unterkannte der Aufkletterschutzvorrichtungen (AC1, AC2) angeordnet sind, **dadurch gekennzeichnet, dass** die zwei Schienenfahrzeuge mittels einer Schalenmuffenverbindung (SMU) miteinander gekuppelt sind, und die Gleitplatte (GLP) zumindest drei plattenförmige Teile (STE, MTE) aufweist, wobei ein über der Schalenmuffenverbindung (SMU) angeordneter mittlerer Teil (MTE) der Gleitplatte (GLP) mit der Kupplungsvorrichtung (KUP) lösbar verbunden ist.

2. Zugverband nach Anspruch 1, **dadurch gekennzeichnet, dass** der mittlere Teil der Gleitplatte (GLP) mit der Kupplungsvorrichtung (KUP) verschraubt ist.

3. Zugverband nach Anspruch 1 oder 2, **dadurch gekennzeichnet, dass** an jeder einem Schienenfahrzeug zugeordnete Kupplungshälfte (KH1) der Kuppelvorrichtung (KUP) je ein seitlicher Teil (STE) der Gleitplatte angeordnet ist.

4. Zugverband nach Anspruch 3, **dadurch gekennzeichnet, dass** die seitlichen Teile (STE) mit der ihnen je zugeordneten Kupplungshälfte (KH1) fest verbunden sind.

5. Zugverband nach einem der Ansprüche 1 bis 4, **dadurch gekennzeichnet, dass** der mittlere Teil (MTE) der Gleitplatte (GLP) mit je einem Endabschnitt der Kuppelhälften (KH1) verschraubt ist, wobei die Oberkanten der Endabschnitte in einem montierten Zustand zumindest auf dem Niveau der Oberkante einer oberen Schalenmuffe (OSM) der Schalenmuffenverbindung (SCM) liegen.

## Claims

1. A rake of waggons (ZUV) comprising at least two intercoupled rail vehicles (WA1, WA2), between which a gangway (UEB) is present which includes at least two inter-connectable gangway bellows (WB1, WB2) each of which has a plurality of bellows frames (BR1, BR2, BR3, BR4), and the gangway (UEB) further has gangway plates (UB1, UB2, UB3, UB4) and a displaceable support (ABS) for the gangway plates (UB1, UB2, UB3, UB4) located on a sliding plate (GLP) provided between the rail vehicles (WA1, WA2) above a coupling device (KUP), wherein at least one anticlimber element (AC1, AC2) is provided in each of the end regions of the intercoupled rail vehicles (WA1, WA2), which anticlimber elements (AC1, AC2) extend across substantially the entire width of the vehicle while the lower edges of the bellows frame (BR1, BR2, BR3, BR4) are disposed above the top edges of the anticlimber elements (AC1, AC2) and the sliding plate (GLP) is disposed below the lower edge of the anticlimber elements (AC1, AC2), **characterized in that** said two rail vehicles are intercoupled by means of a shell-type muff coupling (SCM) and said sliding plate (GLP) has at least three plate-like parts (STE, MTE), and a middle part (MTE) of the sliding plate (GLP) disposed above the shell-type muff coupling (SCM) is releasably connected to said coupling device (KUP),

2. Rake of waggons according to claim 1, **characterized in that** said middle part of said sliding plate (GLP) is screwed to said coupling device (KUP).

3. Rake of waggons according to claim 1 or claim 2, **characterized in that** a side part (STE) of said sliding plate is disposed on each rail vehicle-assigned coupling half (KH1) of said coupling means (KUP).

4. Rake of waggons according to claim 3, **characterized in that** the side parts (STE) are firmly attached to the respective coupling half (KH1) assigned thereto.

5. Rake of waggons according to any one of claims 1 to 4, **characterised in that** said middle part (MTE) of said sliding plate (GLP) is screwed to each end region of said coupling halves (KH1), the upper edges of said end regions being, in the mounted state, at least on a level with the upper edge of an upper shell-type muff (OSM) of the shell-type muff coupling (SCM).

## Revendications

1. Formation de trains (ZUV) avec au moins deux véhicules sur rails accouplés l'un avec l'autre (WA1, WA2) entre lesquels est prévu un passage (UEB) avec au moins deux soufflets ondulés (WB1, WB2) raccordables l'un avec l'autre et comportant chacun plusieurs cadres de soufflet (BR1, BR2, BR3, BR4), et le passage (UEB) comporte, en outre, des tôles de passage (UB1, UB2, UB3, UB4) et un support (ABS) pour les tôles de passage (UB1, UB2, UB3, UB4) déplaçable sur une plaque coulissante (GLP) disposée entre les véhicules sur rails (WA1, WA2) au-dessus d'un dispositif d'accouplement (KUP), dans laquelle il est prévu au moins un dispositif de protection de plan montant (AC1, AC2) dans les zones d'extrémité des véhicules sur rails (WA1, WA2) accouplées les unes avec les autres et les dispositifs de protection de plan montant (AC1, AC2) s'étendent chacun sensiblement sur toute la largeur du véhicule, les arêtes inférieures des cadres de soufflet (BR1, BR2, BR3, BR4) sont disposées au-dessus des arêtes supérieures des dispositifs de protection de plan montant (AC1, AC2) et la plaque coulissante (GLP) est disposée en dessous de l'arête inférieure des dispositifs de protection de plan montant (AC1, AC2), **caractérisée en ce que** les deux véhicules sur rails sont accouplés l'un avec l'autre au moyen d'un accouplement à manchon à coquilles (SMU) et la plaque coulissante (GLP) comporte au moins trois parties en forme de plaque (STE, MTE), une partie centrale (MTE) de la plaque coulissante (GLP) étant raccordée de manière amovible au dispositif d'accouplement (KUP) par l'intermédiaire de l'accouplement à manchon à coquilles (SMU).

2. Formation de trains selon la revendication 1, **caractérisée en ce que** la partie centrale de la plaque coulissante (GLP) est vissée avec le dispositif d'accouplement (KUP) .

3. Formation de trains selon la revendication 1 ou 2, **caractérisée en ce qu'**une partie latérale (STE) de la plaque coulissante (GLP) est disposée sur chaque moitié d'accouplement (KH1) du dispositif d'accouplement (KUP) associée à un véhicule sur rails.

4. Formation de trains selon la revendication 3, **caractérisée en ce que** les parties latérales (STE) sont raccordées fixement à la moitié d'accouplement (KH1) qui leur est respectivement associée.

5. Formation de trains selon l'une quelconque des revendications 1 à 4, **caractérisée en ce que** la partie centrale (MTE) de la plaque coulissante (GLP) est vissée à un segment d'extrémité de la moitié d'accouplement (KH1), moyennant quoi, à l'état monté, les arêtes supérieures des segments d'extrémité se trouvent au moins au niveau de l'arête supérieure d'un manchon à coquilles supérieur (OSM) de l'accouplement à manchon à coquilles (SCM).
